# EUROPÄISCHE PATENTSCHRIFT

(11) **EP 1 702 111 B1**
(45) Veröffentlichungstag und Bekanntmachung des Hinweises auf die Patenterteilung: **24.02.2010**
(21) Anmeldenummer: 04804200.6
(22) Anmeldetag: 22.12.2004
(51) Int. Cl.: E01C 23/24

(54) **VERFAHREN UND VORRICHTUNG ZUR ERZEUGUNG VON MARKIERUNGSLINIEN**
METHOD AND DEVICE FOR CREATING MARKING LINES
PROCEDE ET DISPOSITIF POUR GENERER DES LIGNES DE MARQUAGE

(30) Priorität: 23.12.2003 DE 10361531
(43) Veröffentlichungstag der Anmeldung: 20.09.2006
(73) Patentinhaber: Hofmann GmbH Maschinenfabrik und Vertrieb, 25462 Rellingen (DE)
(72) Erfinder: SIBBERS, Hartwig, 22523 Hamburg (DE); REIDATH, Klaus-Dieter, 22889 Tangstedt (DE)
(74) Vertreter: Linnemann, Winfried
(86) Internationale Anmeldenummer: PCT/EP2004/014604
(87) Internationale Veröffentlichungsnummer: WO 2005/064082

(56) Entgegenhaltungen:
- EP-A- 0 924 345
- WO-A-03/006744

## Beschreibung

Die Erfindung bezieht sich auf Vorrichtung zur Erzeugung von Markierungslinien aus hochviskosem Markierungsmaterial auf einer zu markierenden Oberfläche, insbesondere Straßenoberfläche, wobei mit der Vorrichtung unter Druck befindliches Markierungsmaterial durch einen Auslass, der geöffnet und geschlossen werden kann, unter Fortbewegung relativ zur Oberfläche austragbar ist, wobei die Vorrichtung einen dem Auslass vorgeschalteten oder den Auslass bildenden Durchlass für das Markierungsmaterial aufweist, wobei der Durchlassquerschnitt des Durchlasses durch ein erstes, festes Durchlasselement und ein daran zusammenwirkend anliegendes, relativ dazu in einer Anlageebene rotierend bewegbares zweites Durchlasselement bei der Fortbewegung der Vorrichtung relativ zur Oberfläche periodisch veränderbar ist, wobei die Vorrichtung ein Gehäuse mit einem das erste, feste Durchlasselement bildenden Gehäuseboden mit einer in Fortbewegungsrichtung gesehen quer angeordneten, schlitzförmigen Durchlassöffnung aufweist, wobei der Durchlassquerschnitt des Durchlasses durch einen um eine quer zur Fortbewegungsrichtung verlaufende Achse rotierend bewegbaren, das zweite Durchlasselement bildenden Hohlzylinder mit in seiner Mantelfläche angeordneten Durchlassöffnungen veränderbar ist.

Das Dokument WO-A-03 006 744 zeigt eine Vorrichtung mit den vorstehend angegebenen Merkmalen. Ein einen Teil dieser Vorrichtung bildender Rotor kann rohrförmig, also ein Hohlzylinder sein, der in seinem Umfang Löcher aufweist. In der Vorrichtung wirkt der Hohlzylinder über seinen gesamten Umfang dichtend mit einer verdrehfest angeordneten Hülse zusammen.

Das Dokument DE-A-37 28 250 beschreibt eine Vorrichtung an einem Arbeitsgerät zum Auftragen von Farbmasse in kaltem oder erhitzen Zustand, vorzugsweise auf Fahrbahnoberflächen. Diese Vorrichtung verwendet einen rotierenden Zylinder, wobei dieser hier eine massive Walze mit Zähnen oder Flügeln ist, die zwischen sich Auskehlungen oder Fächer am Außenumfang der Walze bilden. Die Walze ist von dem Vorratsbehälter teilweise umschlossen; gemäß dem Ausführungsbeispiel ist die Walze über annähernd ihren halben Umfang an einen Behälterboden und an einen Rundschieber dichtend angelegt.

Es ist daher die Aufgabe der Erfindung, eine Vorrichtung zu schaffen, die auf einfachste Weise zur Erzeugung von herkömmlichen, vollflächigen glatten Markierungslinien umrüstbar ist.

Die Lösung der Aufgabe erfolgt mit einer Vorrichtung der eingangs genannten Art, die dadurch gekennzeichnet ist, dass zur Erzeugung von aus einer Vielzahl von Elementen bestehenden Markierungslinien der Hohlzylinder mit dem Außenumfang seiner Mantelfläche an zwei die schlitzförmige Durchlassöffnung im Gehäuseboden in Fortbewegungsrichtung gesehen vorne und hinten begrenzenden Durchlassöffnungskanten gleitend anliegt und dass zur Erzeugung von vollflächigen glatten Markierungslinien der Hohlzylinder in eine zu den Durchlassöffnungskanten beabstandete Position verlagerbar ist.

Die Durchlassöffnungskanten bilden einen Teil des Gehäusebodens und sorgen, wenn die Vorrichtung für die Erzeugung von aus einer Vielzahl von Elementen bestehenden Markierungslinien eingestellt ist, im Zusammenwirken mit dem Außenumfang des Hohlzylinders für die erforderliche Abdichtung zwischen den relativ zueinander bewegten Vorrichtungsteilen. So wird ein unkontrollierter Austritt von Markierungsmaterial auf anderen Wegen als durch die vorgesehenen Durchlassöffnungen vermieden. Der Vorteil der erfindungsgemäßen Vorrichtung besteht darin, dass mit derselben Vorrichtung wahlweise verschiedenen Markierungslinienarten hergestellt werden können, wobei das Umstellen von einer Linienart zu einer anderen Linienart sehr einfach ist, weil nur der Hohlzylinder gehoben oder gesenkt werden muss.

Weiter wird vorgeschlagen, dass die Durchlassöffnungen im Hohlzylinder durch sowohl in dessen Umfangsrichtung als auch in dessen Axialrichtung versetzt zueinander angeordnete, runde oder mehreckige Öffnungen gebildet sind. Mit diesem Hohlzylinder lassen sich Markierungslinien aus einer Vielzahl von Markierungsmaterialpunkten oder -tropfen bilden.

Alternativ dazu sind die Durchlassöffnungen im Hohlzylinder durch in dessen Umfangsrichtung versetzt zueinander angeordnete, parallel zur Axialrichtung des Hohlzylinders verlaufende schlitzförmige Öffnungen gebildet. Mit diesem Hohlzylinder lassen sich Markierungslinien aus einer Vielzahl von wulstförmigen, quer zur Markierungslinienlängsrichtung ausgerichteten Markierungsmaterialelementen erzeugen.

Bevorzugt ist der die Durchlassöffnung im Gehäuseboden bildende, sich quer zur Fortbewegungsrichtung erstreckende Schlitz mit einer Länge, die einer gewünschten Markierungslinienbreite entspricht, ausgebildet.

Wenn mit der Vorrichtung Markierungslinien unterschiedlicher Breite erzeugt werden sollen, dann kann der Schlitz mit einer verstellbaren Einrichtung zur Veränderung und Festlegung seiner Länge ausgestattet sein.

Weiter ist vorgesehen, dass der Durchlassöffnung im Gehäuseboden mindestens ein Auf-/Zu-Schieber zugeordnet ist, der mindestens eine der zwei Durchlassöffnungskanten bildet, wobei die Durchlassöffnungskante in einer zur Fortbewegungsrichtung parallelen Verstellrichtung verstellbar ist. Mittels dieses Auf-/Zu-Schiebers kann bei Bedarf, insbesondere bei Unterbrechungen in der zu erzeugenden Markierungslinie oder an einem Markierungslinienende, der Auslass schnell und vollständig und unabhängig vom Hohlzylinder geschlossen werden und, insbesondere am Beginn einer zu erzeugenden Markierungslinie, ebenso schnell geöffnet werden, wonach dann der Austrag von Markierungsmaterial durch den Hohlzylinder gesteuert wird. Die auf diese Weise erzeugten Linienanfänge und Linienenden weisen dann auch bei aus einer Vielzahl von Elementen bestehenden Markierungslinien die gleichen kurzen Übergangszonen auf wie herkömmliche vollflächige, mit einem zu öffnenden und zu schließenden Materialaustragschlitz erzeugte Markierungslinien.

Der Hohlzylinder kann z.B. durch einen geeigneten motorischen Drehantrieb, vorzugsweise mit variabler Drehzahl, in Drehung versetzt werden. Um bei der Vorrichtung bei Änderungen der Geschwindigkeit der Fortbewegung relativ zu der zu markierenden Oberfläche unerwünschte Änderungen des Erscheinungsbildes der Markierungen zu vermeiden, ist aber bevorzugt vorgesehen, dass die Vorrichtung einen ein Antreiben des Hohlzylinders mit zu einer Fortbewegungsgeschwindigkeit der Vorrichtung relativ zur Oberfläche proportionaler Drehzahl gewährleistenden Antrieb aufweist. Die Proportionalität des Hohlzylinderdrehantriebs zur Fortbewegungsgeschwindigkeit der Vorrichtung kann z.B. dadurch einfach erreicht werden, dass der Hohlzylinderdrehantrieb von einem von mehreren die Vorrichtung tragenden, auf der zu markierenden Oberfläche abrollenden Rädern oder von einem mit mindestens einem der Räder gekoppelten Fahrantrieb der Vorrichtung abgenommen wird.

Um ein und dieselbe Vorrichtung möglichst vielseitig, das heißt für die Erzeugung vieler unterschiedlicher Arten von Markierungslinien, einsetzen zu können, ist bevorzugt vorgesehen, dass das Gehäuse oder der Gehäuseboden und/oder der Hohlzylinder jeweils einen austauschbaren Vorrichtungsteil bilden. Der Benutzer der Vorrichtung muss dann nur vor deren Einsatz die passenden Vorrichtungsteile für die jeweils zu erzeugende Markierungslinie auswählen und einbauen. Dabei werden bevorzugt werkzeuglos herstellbare und lösbare Verbindungen oder Verbindungsmittel eingesetzt. Mehrere Vorrichtungen für unterschiedliche Markierungslinien werden nicht mehr benötigt.

Die Vorrichtung ist, unabhängig von ihrer konkreten Ausführung, zweckmäßig auf einem selbstfahrenden Fahrzeug mit Rädern, Antrieb und Lenkung oder alternativ auf einem gezogenen Fahrzeug mit Rädern, also einem Anhänger, angeordnet.

Sollen heiße, bis zu ihrer Applikation zu erwärmende Markierungsmaterialien verarbeitet werden, genügt eine Beheizung lediglich des Gehäuses.

Im Folgenden wird die Erfindung anhand einer Zeichnung erläutert. Die Figuren der Zeichnung zeigen:
- Figur 1: ein erstes Beispiel einer aus einer Vielzahl von Elementen bestehenden Markierungslinie in Draufsicht,
- Figur 2: ein zweites Beispiel einer aus einer Vielzahl von Elementen bestehenden Markierungslinie in Draufsicht,
- Figur 3: eine Vorrichtung im Vertikalschnitt mit der Schnittebene in Fortbewegungsrichtung, in einem Betriebszustand zur Erzeugung einer aus einer Vielzahl von Elementen bestehenden Markierungslinie,
- Figur 4: die Vorrichtung in gleicher Darstellung wie in Figur 3, nun in einem Betriebszustand zur Erzeugung einer durchgehenden Markierungslinie,
- Figur 5: die Vorrichtung im Vertikalschnitt mit der Schnittebene quer zur Fortbewegungsrichtung,
- Figur 6: eine zweite Vorrichtung im Vertikalschnitt mit der Schnittebene quer zur Fortbewegungsrichtung, und
- Figur 7: einen Antrieb für die Vorrichtung, in Seitenansicht.

Die nachfolgend beschriebenen Beispiele von Vorrichtungen 1 gemäß Erfindung dienen zur Erzeugung von aus einer Vielzahl von Elementen 70 bestehenden Markierungslinien 7 aus hochviskosem Markierungsmaterial auf einer zu markierenden Oberfläche 6, insbesondere Straßenoberfläche. Zwei Beispiele für derartige Markierungslinien 7 sind in den Figuren 1 und 2 als Linienausschnitte in Draufsicht dargestellt.

Bei dem Beispiel nach Figur 1 haben die einzelnen Markierungselemente 70 eine annähernd runde, tropfenartige Form. Bei dem Beispiel nach Figur 2 haben die einzelnen Markierungselemente 70 eine annähernd ovale oder elliptische Form. Die Längsrichtung der Markierungslinie 7 verläuft jeweils in Richtung des Pfeils 8.

Außerdem können mit der Vorrichtung 1, wie nachfolgend noch erläutert wird, aus einer Vielzahl von quer zur Markierungslinienlängsrichtung verlaufenden Wülsten bestehende Markierungslinien sowie herkömmliche durchgehende Markierungslinien erzeugt werden.

Die Vorrichtung 1 gemäß den Figuren 3 bis 5 weist ein Gehäuse 11 mit einer Kammer 11' auf, in die über eine kanalförmige Materialzulauf 10 von einem nicht dargestellten Versorgungssystem aus Markierungsmaterial unter Druck zugeführt wird.

Das Gehäuse 11 weist auf seiner der Oberfläche 6 zugewandten Seite an seinem Gehäuseboden 12 zwei in und gegen die Fortbewegungsrichtung 8 verschiebbare Auf-/Zu- oder Verschluss-Schieber 5 auf, die je eine verstellbare Durchlassöffnungskante 25 bilden. Mittels dieser Schieber 5 kann mit Hilfe üblicher Betätigungsmittel, hier in Gestalt von Pneumatikzylindern 50, ein sich quer zur Fortbewegungsrichtung 8 erstreckender, eine Durchlassöffnung 21 bildender Schlitz am Boden 12 des Gehäuses 11 geöffnet oder geschlossen werden. Die Länge der Durchlassöffnung 21 in Querrichtung zur Fortbewegungsrichtung 8 entspricht der Breite einer zu erzeugenden Markierungslinie 7.

In der Kammer 11' befindet sich ein in seinem Mantel 41 mit Durchlassöffnungen 24 versehener Hohlzylinder 4 mit zwei Wellenzapfen 47, die in Wellenlagern 48 gelagert sind. Dabei sind die Durchlassöffnungen 24 in Umfangsrichtung und Axialrichtung des Hohlzylinders 4 voneinander beabstandet und verteilt und liegen auf mehreren Umfangslinien nebeneinander, wie die Figur 5 deutlich zeigt.

Die Wellenlager 48 sind gegenüber seitlichen Gehäusewänden 13 des Gehäuses 11 vertikal verschiebbar und lassen sich, wie Figur 5 zeigt, mit Hilfe von zwei Verstelleinrichtungen 46 mit je einem Handrad und je einer Gewindespindel in der Höhe verstellen. Hierdurch kann der Hohlzylinder 4 zwischen der in der rechten Hälfte von Figur 5 dargestellten, an den Durchlassöffnungskanten 25 anliegenden Position und der in der linken Hälfte von Figur 5 dargestellten, von den Durchlassöffnungskanten 25 beabstandete Position verschoben werden. In dieser beabstandeten Position gelangt das durch den Materialzulauf 10 zugeführte Markierungsmaterial vom Hohlzylinder 4 nicht behindert zu der Durchlassöffnung 21 und im geöffneten Zustand der Auf-/Zu-Schieber 5 als zusammenhängendes Band auf die Straßenoberfläche 6 und bildet dort eine durchgehende, glatte Markierungslinie 7.

In der in Figur 3 und im rechten Teil von Figur 5 dargestellten unteren Position des Hohlzylinders 4 gelangt das Markierungsmaterial nur durch den Innenraum des Hohlzylinders 4 und dann durch die im Bereich der Durchlassöffnung 21 nach außen hin gerade freien Querschnitte der Durchlassöffnungen 24 im Hohlzylinder 4 portionsweise in exakter und reproduzierbarer Dosierung aus der Kammer 11' auf die Oberfläche 6 und bildet dort bei gleichzeitiger Bewegung der Vorrichtung 1 in Fortbewegungsrichtung 8 die tropfenförmigen Elemente 70 der Markierungslinie 7.

Figur 6 zeigt ein Beispiel für eine Vorrichtung 1, die in weiten Teilen mit der Vorrichtung gemäß den Figuren 3 bis 5 übereinstimmt. Unterschiedlich ist die Ausführung des Hohlzylinders 4, der bei dem Beispiel nach Figur 6 in seinem Mantel 41 schlitzförmige Durchlassöffnungen 24 aufweist. Die Durchlassöffnungen 24 verlaufen parallel zueinander und parallel zur Axialrichtung des Hohlzylinders 4. In der in Figur 6 dargestellten unteren Position des Hohlzylinders 4 liegt dieser mit dem Außenumfang seines Mantels 41 an den Durchlassöffnungskanten 25 der beiden Schieber 5 an. Die Durchlassöffnungskanten 25 begrenzen auch hier eine als Schlitz ausgebildete Durchlassöffnung 21 im Boden 12 des Gehäuses 11.

Mit der Vorrichtung gemäß Figur 6 lässt sich aus der Kammer 11' des Gehäuses 11 unter Druck stehendes Markierungsmaterial in Form von quer zur Fortbewegungsrichtung (die Fortbewegungsrichtung verläuft in Figur 6 senkrecht zur Zeichnungsebene) und parallel zueinander verlaufenden Wülsten erzeugen, wobei die einzelnen Wülste jeweils ein Element 70 der Markierungslinie 7 bilden.

Wenn bei der Vorrichtung 1 gemäß Figur 6 der Hohlzylinder 4 mit Hilfe der Verstelleinrichtungen 46 in seine angehobene Position verstellt ist, arbeitet die Vorrichtung 1 gemäß Figur 6 so wie die Vorrichtung 1, die in Figur 4 und in der linken Hälfte der Figur 5 dargestellt und erläutert ist.

Die Länge L der Elemente 70 in Längsrichtung der Markierungslinie 7 hängt ab vom Verhältnis der Fortbewegungsgeschwindigkeit der Vorrichtung 1 zur Drehgeschwindigkeit des Hohlzylinders 4. Je geringer die Drehgeschwindigkeit im Verhältnis zur Fortbewegungsgeschwindigkeit ist, um so größer ist die Länge L der einzelnen Elemente 70, wie dies in den Figuren 1 und 2 veranschaulicht ist.

Bei den Vorrichtungen 1 gemäß den Figuren 3 bis 6 sollte die Drehzahl des Hohlzylinders 4 bevorzugt proportional zur Fortbewegungsgeschwindigkeit der Vorrichtung 1 relativ zu der zu markierenden Oberfläche 6 sein, um geschwindigkeitsunabhängig gleichmäßig lange Elemente 70 zu erzeugen. Dies kann gemäß Figur 7 in einfacher Weise erreicht werden durch ein auf der Oberfläche 6 abrollendes Reibrad 43, das mit Hilfe einfacher Übertragungsmittel, hier in Gestalt eines Kettentriebes, den Hohlzylinder 4 proportional zur Fortbewegungsgeschwindigkeit der Vorrichtung 1 antreibt. Der Kettentrieb umfasst eine Kette 44 und zwei Kettenräder 45 und 45'. Das Kettenrad 45 ist verdrehfest mit dem Reibrad 43 verbunden, das Kettenrad 45' ist verdrehfest mit einem der Wellenzapfen 47 des Hohlzylinders 4 verbunden.

Das Verhältnis der Drehgeschwindigkeit des Hohlzylinders 4 zur Fortbewegungsgeschwindigkeit der Vorrichtung 1, das heißt die Länge L der Elemente 70, lässt sich mit der Kettentriebübersetzung durch entsprechende Auswahl der Kettenräder 45 und 45' einstellen, wobei das Getriebe auch zwischen verschiedenen Übersetzungen umschaltbar ausgeführt sein kann.

### Bezugszeichenliste:

| Zeichen | Bezeichnung |
|---|---|
| 1 | Vorrichtung |
| 10 | Materialzulauf |
| 11 | Gehäuse |
| 11' | Kammer |
| 12 | Gehäuseboden |
| 13 | seitliche Gehäusewände |
| 2 | Durchlass |
| 21 | Durchlassöffnung in 12 |
| 24 | Durchlassöffnungen in 41 |
| 25 | Durchlassöffnungskanten |
| 4 | Hohlzylinder |
| 40 | Achse |
| 41 | Mantel von 4 |
| 42 | Antrieb |
| 43 | Reibrad |
| 44 | Kette |
| 45, 45' | Kettenräder |
| 46 | Verstelleinrichtungen |
| 47 | Wellenzapfen |
| 48 | Wellenlager |
| 5 | Auf-/Zu-Schieber |
| 50 | Pneumatikzylinder |
| 6 | zu markierende Oberfläche |
| 7 | Markierungslinie |
| 70 | Elemente von 7 |
| L | Länge von 70 |
| 8 | Fortbewegungsrichtung |

## Patentansprüche

1. Vorrichtung (1) zur Erzeugung von Markierungslinien (7) aus hochviskosem Markierungsmaterial auf einer zu markierenden Oberfläche (6), insbesondere Straßenoberfläche, wobei mit der Vorrichtung (1) unter Druck befindliches Markierungsmaterial durch einen Auslass, der geöffnet und geschlossen werden kann, unter Fortbewegung relativ zur Oberfläche (6) austragbar ist, wobei die Vorrichtung (1) einen dem Auslass vorgeschalteten oder den Auslass bildenden Durchlass (2) für das Markierungsmaterial aufweist, wobei der Durchlassquerschnitt des Durchlasses (2) durch ein erstes, festes Durchlasselement und ein daran zusammenwirkend anliegendes, relativ dazu in einer Anlageebene rotierend bewegbares zweites Durchlasselement bei der Fortbewegung der Vorrichtung (1) relativ zur Oberfläche (6) periodisch veränderbar ist, wobei die Vorrichtung (1) ein Gehäuse (11) mit einem das erste, feste Durchlasselement bildenden Gehäuseboden (12) mit einer in Fortbewegungsrichtung (8) gesehen quer angeordneten, schlitzförmigen Durchlassöffnung (21) aufweist, wobei der Durchlassquerschnitt des Durchlasses (2) durch einen um eine quer zur Fortbewegungsrichtung (8) verlaufende Achse (40) rotierend bewegbaren, das zweite Durchlasselement bildenden Hohlzylinder (4) mit in seinem Mantel (41) angeordneten Durchlassöffnungen (24) veränderbar ist,
wobei zur Erzeugung von aus einer Vielzahl von Elementen (70) bestehenden Markierungslinien (7) der Hohlzylinder (4) mit dem Außenumfang seines Mantels (41) an zwei die schlitzförmige Durchlassöffnung (21) im Gehäuseboden (12) in Fortbewegungsrichtung (8) gesehen vorne und hinten begrenzenden Durchlassöffnungskanten (25) gleitend anliegt, **dadurch gekennzeichnet, dass** zur Erzeugung von vollflächigen glatten Markierungslinien (7) der Hohlzylinder (4) in eine zu den Durchlassöffnungskanten (25) beabstandete Position verlagerbar ist.

2. Vorrichtung nach Anspruch 1, **dadurch gekennzeichnet, dass** die Durchlassöffnungen (24) im Hohlzylinder (4) durch sowohl in dessen Umfangsrichtung als auch in dessen Axialrichtung versetzt zueinander angeordnete, runde oder mehreckige Öffnungen gebildet sind.

3. Vorrichtung nach Anspruch 1, **dadurch gekennzeichnet, dass** die Durchlassöffnungen (24) im Hohlzylinder (4) durch in dessen Umfangsrichtung versetzt zueinander angeordnete, parallel zur Axialrichtung des Hohlzylinders (4) verlaufende schlitzförmige Öffnungen gebildet sind.

4. Vorrichtung nach einem der Ansprüche 1 bis 3, **dadurch gekennzeichnet, dass** der die Durchlassöffnung (21) im Gehäuseboden (12) bildende, sich quer zur Fortbewegungsrichtung (8) erstreckende Schlitz mit einer Länge, die einer gewünschten Markierungslinienbreite entspricht, ausgebildet ist.

5. Vorrichtung nach Anspruch 4, **dadurch gekennzeichnet, dass** der die Durchlassöffnung (21) im Gehäuseboden (12) bildende Schlitz mit einer verstellbaren Einrichtung zur Veränderung und Festlegung seiner Länge ausgestattet ist.

6. Vorrichtung nach einem der Ansprüche 1 bis 5, **dadurch gekennzeichnet, dass** der Durchlassöffnung (21) im Gehäuseboden (12) mindestens ein Auf-/Zu-Schieber (5) zugeordnet ist, der mindestens eine der zwei Durchlassöffnungskanten (25) bildet, wobei die Durchlassöffnungskante (25) in einer zur Fortbewegungsrichtung (8) parallelen Verstellrichtung verstellbar ist.

7. Vorrichtung nach einem der Ansprüche 1 bis 6, **dadurch gekennzeichnet, dass** die Vorrichtung (1) einen ein Antreiben des Hohlzylinders (4) mit einer zu einer Fortbewegungsgeschwindigkeit der Vorrichtung (1) relativ zur Oberfläche (6) proportionalen Drehzahl gewährleistenden Antrieb (42) aufweist.

8. Vorrichtung nach einem der Ansprüche 1 bis 7, **dadurch gekennzeichnet, dass** das Gehäuse (11) oder der Gehäuseboden (12) und/oder der Hohlzylinder (4) jeweils einen austauschbaren Vorrichtungsteil bilden.

## Claims

1. Device (1) for creating marking lines (7) of highly viscous marking material on a surface (6) to be marked, in particular a road surface, wherein pressurized marking material is dischargeable by means of the device (1) through an outlet that can be opened and closed upon movement relative to the surface (6), wherein the device (1) comprises an opening (2) upstream of the outlet or forming the outlet for the marking material, wherein the opening cross section of the opening (2) is periodically modifiable upon movement of the device (1) relative to the surface (6) by means of a first, fixed opening element and a second opening element which rests against the first opening element so as to cooperate contacting therewith and being movable relative thereto in a rotating fashion, wherein the device (1) comprises a housing (11) with a housing bottom (12) forming the first, fixed opening element, with a slot-shaped discharge opening (21) extending transversely seen in the direction of movement (8), wherein the opening cross section of the opening (2) is modifiable by means of a hollow cylinder (4) forming the second opening element and being rotatably movable by means of an axis (40) extending transversely to the direction of movement (8), said hollow cylinder having discharge openings (24) arranged in its jacket (41), wherein the hollow cylinder (4) - for creating marking lines (7) consisting of a plurality of elements (70) - rests with the outer circumference of its jacket (41) in a sliding manner against two discharge opening edges (25) limiting, on the front and on the rear, the slot-shaped discharge opening (21) in the housing bottom (12) seen in the direction of movement (8),
**characterized in that**,
for creating full-surfaced smooth marking lines (7), the hollow cylinder (4) is displaceable into a position spaced apart from the discharge opening edges (25).

2. Device according to claim 1, **characterized in that** the discharge openings (24) in the hollow cylinder (4) are formed by round or polygonal openings which are arranged staggered to each other in the circumferential direction as well as in the axial direction of the hollow cylinder (4).

3. Device according to claim 1, **characterized in that** the discharge openings (24) in the hollow cylinder (4) are formed by slot-shaped openings arranged staggered to each other in its circumferential direction, extending parallel to the axial direction of the hollow cylinder (4).

4. Device according to any one of the claims 1 to 3, **characterized in that** the slot forming the discharge opening (21) in the housing bottom (12) and extending transversely to the direction of movement (8) is designed with a length which is equivalent to a desired width of the marking lines.

5. Device according to claim 4, **characterized in that** the slot forming the discharge opening (21) in the housing bottom (12) is provided with an adjustable arrangement for changing and fixing its length.

6. Device according to any one of the claims 1 to 5, **characterized in that** at least one open/closed slide (5) is allocated to the discharge opening (21) in the housing bottom (12), said slide forming at least one of the two discharge opening edges (25), the discharge opening edge (25) being adjustable in an adjusting direction parallel to the direction of movement (8).

7. Device according to any one of the claims 1 to 6, **characterized in that** the device (1) comprises a drive (42) ensuring a driving of the hollow cylinder (4) with a speed which is proportional to the speed of movement of the device (1) relative to the surface (6).

8. Device according to any one of the claims 1 to 7, **characterized in that** the housing (11) or the housing bottom (12) and/or the hollow cylinder (4) each form an exchangeable part of the device.

## Revendications

1. Dispositif (1) pour la production de lignes de marquage (7) en matière de marquage hautement visqueuse sur une surface (6) à marquer, notamment une surface routière, dans lequel de la matière de marquage se trouvant sous pression peut être déversée avec le dispositif (1) à travers une sortie qui peut être ouverte et fermée par déplacement progressif par rapport à la surface (6), dans lequel le dispositif (1) présente un passage (2) pour la matière de marquage placé en amont de la sortie ou formant la sortie, dans lequel la section transversale du passage (2) est variable périodiquement par un premier élément de passage fixe et un second élément de passage reposant en coopération sur celui-ci, pouvant être déplacé par rotation par rapport au premier élément dans un plan d'appui, lors du déplacement progressif du dispositif (1) par rapport à la surface (6), dans lequel le dispositif (1) présente un logement (11) avec un fond de logement (12) formant le premier élément de passage fixe comprenant une ouverture de passage (21) en forme de fente, disposée transversalement vu dans le sens du déplacement progressif (8), dans lequel la section transversale du passage (2) est variable par un cylindre creux (4) formant le second élément de passage, pouvant être déplacé par rotation autour d'un axe (40) s'étendant transversalement au sens du déplacement progressif (8), comprenant des ouvertures de passage (24) disposées dans son enveloppe (41), dans lequel le cylindre creux (4) repose à coulissement avec la périphérie externe de son enveloppe (41) sur deux arêtes d'ouverture de passage (25) limitant à l'avant et à l'arrière l'ouverture de passage (21) en forme de fente dans le fond de logement (12) vu dans le sens du déplacement progressif (8) pour produire des lignes de marquage (7) composées d'une pluralité d'éléments (70),
**caractérisé en ce que**,
pour produire des lignes de marquage (7) lisses de surface pleine, le cylindre creux (4) peut être déplacé dans une position à l'écart des arêtes d'ouverture de passage (25).

2. Dispositif selon la revendication 1, **caractérisé en ce que** les ouvertures de passage (24) dans le cylindre creux (4) sont formées par des ouvertures rondes ou polygonales, disposées aussi bien dans sa direction périphérique que dans sa direction axiale de manière décalée les unes des autres.

3. Dispositif selon la revendication 1, **caractérisé en ce que** les ouvertures de passage (24) dans le cylindre creux (4) sont formées par des ouvertures en forme de fente, s'étendant parallèlement à la direction axiale du cylindre creux (4), disposées dans sa direction périphérique de manière décalée les unes des autres.

4. Dispositif selon l'une quelconque des revendications 1 à 3, **caractérisé en ce que** la fente formant l'ouverture de passage (21) dans le fond de logement (12), s'étendant transversalement au sens du déplacement progressif (8) est réalisée avec une longueur qui correspond à une largeur souhaitée des lignes de marquage.

5. Dispositif selon la revendication 4, **caractérisé en ce que** la fente formant l'ouverture de passage (21) dans le fond de logement (12) est équipée d'un dispositif réglable pour modifier et fixer sa longueur.

6. Dispositif selon l'une quelconque des revendications 1 à 5, **caractérisé en ce qu'**au moins un coulisseau d'ouverture/fermeture (5) est associé à l'ouverture de passage (21) dans le fond de logement (12), lequel forme au moins une des deux arêtes d'ouverture de passage (25), dans lequel l'arête d'ouverture de passage (25) peut être déplacée dans un sens de déplacement parallèle au sens du déplacement progressif (8).

7. Dispositif selon l'une quelconque des revendications 1 à 6, **caractérisé en ce que** le dispositif (1) présente un entraînement (42) garantissant un entraînement du cylindre creux (4) avec une vitesse de rotation proportionnelle à une vitesse du déplacement progressif du dispositif (1) par rapport à la surface (6).

8. Dispositif selon l'une quelconque des revendications 1 à 7, **caractérisé en ce que** le logement (11) ou le fond de logement (12) et/ou le cylindre creux (4) forment chacun une partie du dispositif échangeable.
